# EUROPÄISCHE PATENTSCHRIFT

(11) **EP 2 026 918 B1**
(45) Veröffentlichungstag und Bekanntmachung des Hinweises auf die Patenterteilung: **20.10.2010**
(21) Anmeldenummer: 07725644.4
(22) Anmeldetag: 30.05.2007
(51) Int. Cl.: B21B 38/08, B22D 11/12

(54) **VORRICHTUNG UND VERFAHREN ZUM FÜHREN EINES BANDES**
APPARATUS AND METHOD FOR GUIDING A STRIP
DISPOSITIF ET PROCÉDÉ POUR GUIDER UNE BANDE

(30) Priorität: 10.06.2006 DE 102006027066
(43) Veröffentlichungstag der Anmeldung: 25.02.2009
(73) Patentinhaber: SMS Siemag AG, 40237 Düsseldorf (DE)
(72) Erfinder: GIRGENSOHN, Albrecht, 40597 Düsseldorf (DE); RUNGE, Andreas, 42857 Remscheid (DE)
(74) Vertreter: Klüppel, Walter
(86) Internationale Anmeldenummer: PCT/EP2007/004753
(87) Internationale Veröffentlichungsnummer: WO 2007/140903

(56) Entgegenhaltungen:
- DE-A1- 3 422 766
- DE-A1- 4 121 116
- US-A- 2 050 106
- "SENSITIVE MEASUREMENT OF ROLL SEPARATION FORCES" STEEL TIMES INTERNATIONAL, DMG WORLD MEDIA, LEWES, GB, Bd. 14, Nr. 4, 1. Juli 1990 (1990-07-01), Seite 31, XP000161372 ISSN: 0143-7798

## Beschreibung

Die Erfindung betrifft eine Vorrichtung zum Führen eines Bandes, insbesondere eines Metallbandes mittels einer oder mehrerer Rollen. Dabei wird die beim Führen des Bandes, d. h. unter Belastung auf die Rollen einwirkenden Rollenkraft gemessen.

Derartige Vorrichtungen sind im Stand der Technik, z. B. aus der EP 0 539 784 B2 bekannt. In dieser europäischen Patentschrift ist eine Stranggießanlage offenbart, bei welcher die Rollen einer Strangführungseinrichtung mit Hilfe von Hydraulikzylindern angestellt werden. Um die mechanischen Lasten zu messen, die während des Betriebs der Strangführungseinrichtung auf die einzelnen Rollen der Strangführungseinrichtung wirken, ist jeder Rolle jeweils eine Belastungszelle bzw. Kraftmessdose zugeordnet. Die Kraftmessdose ist dabei zwischen dem Lagerblock in dem die Rolle gelagert ist und einer Segmenttraverse eingebaut.

Weiterhin sind im Stand der Technik die Druckschriften:
- DE 41 21 116 A1,
- "SENSITIVE MEASUREMENT OF ROLL SEPARATION FORCES", STEEL TIMES INTERNATIONAL, DMG WORLD MEDIA, LEWES, GB, Bd. 14, Nr. 4, 01. Juli 1990, Seite 31, XP000161372 ISSN: 0143-7798,
- US 2,050,106 A und
- DE 34 22 766 A1
bekannt, die ebenfalls Vorrichtungen der genannten Art betreffen. Konkret offenbaren alle diese genannten Druckschriften eine Vorrichtung zum Führen eines Metallbandes mit einem Lagerblock in dem eine Rolle zum Führen des Bandes drehbar gelagert ist. Weiterhin umfasst die Vorrichtung eine Sensoreinrichtung zum Erfassen einer Verformung des Lagerblocks beim Führen des Bandes und eine Auswerteeinrichtung zum Berechnen der auf die Rolle wirkenden Rollenkraft aus der von der Sensoreinrichtung erfassten Verformung des Lagerblocks.

Ausgehend von diesem Stand der Technik liegt der Erfindung die Aufgabe zugrunde, eine bekannte Vorrichtung zum Führen eines Metallbandes dahingehend weiterzubilden, dass die Sensoreinrichtung und/oder die Auswerteeinrichtung einerseits nahe an dem Ort der zu messenden Verformung angeordnet und andererseits vor Umwelteinflüssen geschützt sind.

Diese Aufgabe wird durch den Gegenstand des Vorrichtungsanspruchs 1 gelöst. Konkret besteht die Lösung darin, dass der Lagerblock, dessen Verformung gemessen wird, einen Hohlraum oder eine Aussparung aufweist, zur Aufnahme der Sensoreinrichtung und/oder der Auswerteeinrichtung.

Der Hohlraum in dem Lagerblock bietet den Vorteil, dass die Sensoreinrichtung und/oder die Auswerteeinrichtung, wenn sie dort eingebaut sind, zum einen räumlich nahe an dem Ort der zu messenden Verformung des Lagerblocks angeordnet sind und dass sie darüber hinaus dort in dem Lagerblock vor Umwelteinflüssen, insbesondere vor Feuchtigkeit, geschützt sind.

Der Begriff "Band" im Sinne der Erfindung ist grundsätzlich sehr breit gefasst. So meint er grundsätzlich Bänder aus beliebigem Material und mit beliebigen Querschnitten, auch Seile oder Fäden. Insbesondere meint der Begriff jedoch Metallbänder, speziell auch Brammen.

Der Begriff "Rolle" ist im Sinne der Erfindung ebenfalls sehr breit zu verstehen. So kann es sich bei diesen Rollen grundsätzlich auch um Räder oder Umlenkrollen handeln. Insbesondere ist der Begriff "Rolle" hier jedoch im Sinne einer Strangführungsrolle in einer Strangführungseinrichtung, im Sinne einer Walze eines Walzgerüstes oder im Sinne einer Rolle eines Loopers bzw. Zwischenspeichers für Metallband zu verstehen.

Die beanspruchte indirekte Methode zum Messen der Rollenkraft bietet den Vorteil, dass sie mit recht geringem Aufwand installiert werden kann und auch über einen längeren Zeitraum betriebssicher und zuverlässig Messergebnisse für die Rollenkräfte liefert.

Eine Ausbildung der Sensoreinrichtung in Form eines Ultraschallsensors, eines Wirbelstromsensors oder eines optischen Abstandssensors bieten vorteilhafterweise die Möglichkeit einer berührungslosen Messung der Verformung, bei der nur geringe konstruktive Maßnahmen an dem Lagerblock erforderlich sind.

Es ist vorteilhaft, wenn der Lagerblock eine geeignete Schwachstelle aufweist, wenn deren Verformung beim Führen des Bandes von der Sensoreinrichtung repräsentativ für die Verformung des Lagerblockes einfach erfassbar ist.

Besonders einfach ist die Ausgestaltung der Schwachstelle in Form eines Schlitzes. Die Sensoreinrichtung kann dann vorteilhafterweise als einfacher und preiswerter Abstandssensor ausgebildet sein, welcher dann die Verformung des Lagerblockes unter Belastung in Form einer Verengung des Schlitzes erfasst.

Vorteilhafte Ausgestaltungen für die Vorrichtung sind Gegenstand der Unteransprüche.

Der Beschreibung sind insgesamt drei Figuren beigefügt, wobei
- Figur 1: eine Vorrichtung zum Führen eines Metallbandes;
- Figur 2: einen Lagerblock der Vorrichtung in unbelastetem Zustand;
- Figur 3A: einen Lagerblock in unbelastetem Zustand; und
- Figur 3B: den Lagerblock in belastetem Zustand
zeigt.

Die Erfindung wird nachfolgend in Form von Ausführungsbeispielen unter Bezugnahme auf die genannten Figuren detailliert beschrieben. In allen Figuren sind gleiche Elemente mit gleichen Bezugszeichen bezeichnet.

Figur 1 zeigt die erfindungsgemäße Vorrichtung 100 lediglich beispielhaft in Form einer Strangführungseinrichtung. Sie dient hier zum Führen eines Bandes 200 in Form eines Metallbandes, insbesondere in Form einer Bramme. Die Trägereinrichtung 110 dieser Vorrichtung 100 ist in Form eines Segmentrahmens ausgebildet. An dem Segmentrahmen bzw. an dessen Traversen sind Lagerblöcke 120 befestigt zur Aufnahme von Rollen 130. Bei der in Figur 1 gezeigten Strangführungseinrichtung sind zwei Rollen 130 gegenüberliegend angeordnet; sie bilden zusammen einen Rollenspalt, in dem das Metallband 200 geführt ist.

Figur 2 zeigt einen Querschnitt durch einen Lagerblock 120. Es ist eine Bohrung 121 zum Lagern der Rollen 130 durch Aufnahme von deren Zapfen ausgebildet. Der Lagerblock 120 ist mit Schraubverbindungen 128 an der Trägereinrichtung 110 befestigt. Der Lagerblock 120 weist eine künstliche Schwachstelle 124 in Form eines Schlitzes auf. In Figur 2 ist darüber hinaus eine Messeinrichtung 140 zu erkennen, welche eine Sensoreinrichtung 142 und eine zugeordnete Auswerteeinrichtung 144 umfasst. Die Sensoreinrichtung 142 dient zum Erfassen der Verformung des Lagerblocks unter Last, d. h. beim Führen des Bandes 200. Die Auswerteeinrichtung 144 dient zum Berechnen der gesuchten, auf die Rolle 130 wirkenden Rollenkraft im Belastungsfalle aus der von der Sensoreinrichtung 142 erfassten Verformung des Lagerblocks.

Figuren 3A und 3B zeigen einen Vergleich zwischen dem Lagerblock in unbelastetem Zustand, Figur 3A, und in belastetem Zustand, Figur 3B. Figur 3B lässt die aus der Belastung F resultierenden Verformungen, insbesondere Stauchung des Lagerblocks deutlich erkennen. Die Messeinrichtung 142 ist für das in den Figuren 2 und 3 gezeigte Ausführungsbeispiel in Form eines Abstandssensors ausgebildet, der eine Verengung des Schlitzes 124 unter Last im Vergleich zu einer größeren Schlitzhöhe in unbelastetem Zustand vorzugsweise kontinuierlich erfasst. Die erfasste Verengung des Schlitzes 124 repräsentiert die Verformung des Lagerblocks 120 unter Last. Der mathematische Zusammenhang zwischen dem Abstands-Messsignal des Abstandssensors und den auf die Rolle wirkenden Kräften wird durch die Kennlinie des Messsensors und die genaue Geometrie des Lagerblocks bestimmt. Es entsteht ein einfacher linear oder nahezu linear Zusammenhang mit polynomischen Anteilen, so dass die wirkenden Kräfte auf einfachem Weg aus den gemessenen Verformungen berechnet werden können.

Aus dieser Verformung berechnet die Auswerteeinrichtung 144 dann die gesuchte auf die Rolle 130 einwirkende Kraft F im Belastungsfalle.

Figur 3B zeigt ein Beispiel für den unter Last verformten Lagerblock, allerdings stark überzeichnet. So beträgt die Verformung des Lagerblocks im Bereich der Schwachstelle bzw. des Schlitzes bei einer Strangführungseinrichtung bei maximaler zulässiger Rollenlast lediglich 0,02 - 0,3 mm. Geometrische Veränderungen in dieser Größenordnung sind problemlos messbar und ermöglichen insofern ein ausreichend großes Messsignal als Repräsentant für die Verformung des Lagerblocks.

Dabei gilt es allerdings zu bedenken, dass die geometrischen Veränderungen in der genannten Größenordnung nur im Bereich der künstlich eingebauten Schwachstelle auftreten; ansonsten liegen die Verformungen typischerweise in wesentlich kleineren, kaum noch messbaren Größenordnungen. Insofern bietet die Schwachstelle ein geeignetes Mittel, die Verformung des Lagerblocks in eine messbare Größenordnung zu transformieren bzw. diese sichtbar zu machen. Die Schwachstelle ist zum einen dafür entsprechend auszubilden. Zum anderen muss jedoch auch gewährleistet sein, dass der Lagerblock 120 durch die Schwachstelle nicht unzulässig stark geschwächt wird. Vielmehr ist z. B. bei einer Ausführung der Vorrichtung als Strangführungseinrichtung zu gewährleisten, dass die Verformung der Schwachstelle so klein bleibt, dass die Strangschale einer Bramme durch die Veränderung der Rollenposition unter Last nicht überbelastet wird.

## Patentansprüche

1. Vorrichtung (100) zum Führen eines Bandes (200), insbesondere eines Metallbandes, umfassend:
mindestens einen Lagerblock (120);
eine in dem mindestens einen Lagerblock drehbar gelagerte Rolle (130) an welcher das Band (200) geführt ist;
eine Messeinrichtung (140) zum Erfassen der beim Führen des Bandes auf die Rolle wirkenden Rollenkraft;
wobei die Messeinrichtung (140) umfasst:
eine Sensoreinrichtung (142) zum Erfassen der Verformung des Lagerblocks (120) beim Führen des Bandes (200); und
eine Auswerteeinrichtung (144) zum Berechnen der auf die Rolle (130) wirkenden Rollenkraft aus der von der Sensoreinrichtung (142) erfassten Verformung des Lagerblocks;
**dadurch gekennzeichnet,**
**dass** der Lagerblock (120), dessen Verformung gemessen wird, einen Hohlraum (122) oder eine Aussparung aufweist zur Aufnahme der Sensoreinrichtung (142) und/oder der Auswerteeinrichtung (144).

2. Vorrichtung (100) nach Anspruch 1, **dadurch gekennzeichnet, dass** die Sensoreinrichtung (142) ausgebildet ist in Form eines Ultraschall-Sensors, eines Wirbelstromsensors, eines faseroptischen Abstandssensors oder eines Messtasters.

3. Vorrichtung (100) nach einem der vorangegangenen Ansprüche, **dadurch gekennzeichnet, dass** der Lagerblock (120), dessen Verformung gemessen werden soll, eine geeignete Schwachstelle (124) aufweist, deren eigene Verformung beim Führen des Bandes (200) repräsentativ für die Verformung des Lagerblocks (120) von der Sensoreinrichtung (142) erfassbar ist.

4. Vorrichtung (100) nach Anspruch 3, **dadurch gekennzeichnet, dass** die Schwachstelle (124) in Form eines Schlitzes ausgebildet ist, welcher in dem Lagerblock (120) vorzugsweise in der Nähe einer Bohrung (126) zur Aufnahme eines Zapfens der Rolle so angeordnet ist, dass er sich beim Führen des Bandes verformt.

5. Vorrichtung (100) nach Anspruch 4, **dadurch gekennzeichnet, dass** der Abstandsensor (142) geeignet angeordnet ist zum Erfassen einer Verformung des Schlitzes beim Führen des Bandes.

6. Vorrichtung (100) nach einem der vorangegangenen Ansprüche, **dadurch gekennzeichnet, dass**
der Lagerblock an einer Trägereinrichtung (110) fixiert ist,
die Vorrichtung (100) als Strangführungseinrichtung, die Trägereinrichtung (110) als Segmentrahmen und die Rolle (136) als Segmentrolle ausgebildet ist zum Führen des Bandes in Form eines Metallbandes, insbesondere einer Bramme aus einer vorgeschalteten Gießeinrichtung.

7. Vorrichtung (100) nach einem der Ansprüche 1 bis 5, **dadurch gekennzeichnet, dass**
der Lagerblock an einer Trägereinrichtung (110) fixiert ist,
die Vorrichtung (100) als Walzgerüst, die Trägereinrichtung (110) als Walzenständer und die Rolle (136) als Arbeits- oder Stützwalze ausgebildet ist zum Führen und Walzen des Bandes (200) in Form eines Metallbandes.

8. Vorrichtung (100) nach einem der Ansprüche 1 bis 5, **dadurch gekennzeichnet, dass** die Vorrichtung (100) als Looper zum Zwischenspeichern von Teilen des Bandes (200) ausgebildet ist.

## Claims

1. Device (100) for guiding a strip (200), especially a metal strip, which comprises:
- at least one bearing block (120);
- a roll (130) which is rotatably mounted in the at least one bearing block and at which the strip (200) is guided; and
- a measuring apparatus (140) for detecting the roll force acting on the roll during the guidance of the strip;
wherein the measuring apparatus (140) comprises:
- a sensor device (142) for detecting the deformation of the bearing block (120) during the guidance of the strip (200); and
- an evaluation device (144) for computing the roll force that acts on the roll (130) from the deformation of the bearing block detected by the sensor device (142);
**characterised in that** the bearing block (120), the deformation of which is being measured, has a cavity (122) or a recess for receiving the sensor device (142) and/or the evaluation device (144).

2. Device (100) according to claim 1, **characterised in that** the sensor device (142) is constructed in the form of an ultrasonic sensor, an eddy-current sensor, a fibre-optic gap sensor or a test probe.

3. Device (100) according to one of the preceding claims, **characterised in that** the bearing block (120), the deformation of which is to be measured, has a suitable weak point (124) whose own deformation during the guidance of the strip (200) can be detected by the sensor device (142) as representative of the deformation of the bearing block (120).

4. Device (100) according to claim 3, **characterised in that** the weak point (124) is formed as a slot which is so arranged in the bearing block (120), preferably in the vicinity of a bore (126) for receiving a neck of the roll, that it deforms during the guidance of the strip.

5. Device (100) according to claim 4, **characterised in that** the gap sensor (142) is suitably arranged for detecting deformation of the slot during the guidance of the strip.

6. Device (100) according to any one of the preceding claims, **characterised in that** the bearing block is fixed to a support apparatus (110), the device (100) is constructed as a strand guide apparatus, the support apparatus (110) is constructed as a segmented frame, and the roll (136) is constructed as a segmented roll for guiding the strip in the form of a metal strip, especially a slab, from an upstream casting installation.

7. Device (100) according to any one of claims 1 to 5, **characterised in that** the bearing block is fixed to a support apparatus (110), the device (100) is constructed as a rolling stand, the support apparatus (110) is constructed as a roll housing, and the roll (136) is constructed as a work roll or back-up roll for guiding and rolling the strip (200) in the form of a metal strip.

8. Device (100) according to any one of claims 1 to 5, **characterised in that** the device (100) is constructed as a looper for interim storage of parts of the strip (200).

## Revendications

1. Dispositif (100) pour guider une bande (200), en particulier une bande de métal, comprenant :
au moins un bloc de support (120) ;
un rouleau (130), monté en rotation dans ledit au moins un bloc de support et sur lequel la bande (200) est guidée ;
un moyen de mesure (140) pour déterminer la force de roulement qui agit sur le rouleau pendant le guidage de la bande ;
ledit moyen de mesure (140) comprenant :
un système capteur (142) pour détecter la déformation du bloc de support (120) lors du guidage de la bande (200) ; et
un système d'évaluation (144) pour calculer la force de roulement qui agit sur le rouleau (130), à partir de la déformation du bloc de support détectée par le système capteur (142) ;
**caractérisé en ce que**
le bloc de support (120), dont la déformation est mesurée, comporte une cavité creuse (122) ou un évidement pour recevoir le système capteur (142) et/ou le système d'évaluation (144).

2. Dispositif (100) selon la revendication 1, **caractérisé en ce que** le système capteur (142) est réalisé sous la forme d'un capteur à ultrasons, d'un capteur à courant de Foucault, d'un capteur de distance à fibres optiques, ou d'un palpeur de mesure.

3. Dispositif (100) selon l'une des revendications précédentes, **caractérisé en ce que** le bloc de support (120), dont la déformation doit être mesurée, comporte un emplacement affaibli approprié (124), dont la propre déformation lors du guidage de la bande (200), représentative pour la déformation du bloc de support (120), est susceptible d'être détectée par le système capteur (142).

4. Dispositif (100) selon la revendication 3, **caractérisé en ce que** l'emplacement affaibli (124) est réalisé sous la forme d'une fente qui est agencée dans le bloc de support (120), de préférence au voisinage d'un perçage (126) pour recevoir un tenon du rouleau de telle manière qu'il se déforme pendant le guidage de la bande.

5. Dispositif (100) selon la revendication 4, **caractérisé en ce que** le capteur de distance (142) est agencé de manière appropriée pour détecter une déformation de la fente pendant le guidage de la bande.

6. Dispositif (100) selon l'une des revendications précédentes, **caractérisé en ce que**
le bloc de support est fixé sur un système porteur (110), le dispositif (100) est réalisé sous forme de système de guidage de bande, le système porteur (110) est réalisé sous forme de cadre à segments et le rouleau (136) est réalisé sous forme de rouleau à segments pour guider la bande sous la forme d'une bande de métal, en particulier d'une brame provenant d'une installation de coulée précédente.

7. Dispositif (100) selon l'une des revendications 1 à 5, **caractérisé en ce que**
le bloc de support est fixé sur un système porteur (110), le dispositif (100) est réalisé sous forme de cage de laminage, le système porteur (110) sous forme de support de cylindre et le rouleau (136) est réalisé sous forme de cylindre de travail ou de soutien pour guider et laminer la bande (200) sous forme d'une bande de métal.

8. Dispositif (100) selon l'une des revendications 1 à 5, **caractérisé en ce que** le dispositif (100) est réalisé sous forme d'unité à boucles dite "looper" pour stocker de façon intermédiaire des parties de la bande (200).
